# EUROPÄISCHE PATENTANMELDUNG

(11) **EP 2 926 793 A1**
(43) Veröffentlichungstag der Anmeldung: **07.10.2015**
(21) Anmeldenummer: 14163284.4
(22) Anmeldetag: 02.04.2014
(51) Int. Cl.: A61H 7/00, A46B 5/00, A46B 5/02, A46B 15/00

(54) **Massagevorrichtung**

(71) Anmelder: Swiscovital AG, 6060 Sarnen (CH)
(72) Erfinder: Dornbierer, Andreas, 4333 Münchwilen (CH)
(74) Vertreter: Dr. Graf & Partner AG

(57) **Zusammenfassung**

Die Massagevorrichtung (1) umfasst ein erstes, in Richtung einer Längsachse (L1) verlaufendes Kopfteil (2c), wobei das erste Kopfteil (2c) eine Stirnseite (3) mit einer in Umfangsrichtung gekrümmt verlaufenden Aussenkontur (3f) aufweist, wobei die Stirnseite (3) eine in Richtung der Längsachse (L1) über die Stirnseite (3) vorstehende erste Massagestruktur (3a) aufweist. Die Massagevorrichtung (1) umfasst ein zweites, in Richtung einer Längsachse (L2) verlaufendes Kopfteil (2e), wobei das zweite Kopfteil (2e) eine Stirnseite (4) mit einer in Umfangsrichtung gekrümmt verlaufenden Aussenkontur (4f) aufweist, wobei die Stirnseite (4) eine in Richtung der Längsachse (L2) über die Stirnseite (4) vorstehende zweite Massagestruktur (4a) aufweist. Die Massagevorrichtung (1) umfasst zudem einen bezüglich der erste und zweiten Längsachse (L1, L2) schräg verlaufenden Verbindungsabschnitt (2d), welcher das erste und das zweite Kopfteil (2c, 2e) verbindet, derart, dass die erste und zweite Längsachse (L1, L2) gegenseitig im Wesentlichen parallel verlauf und einen gegenseitigen Abstand im Bereich von 1 bis 5 cm aufweisen und die beiden Stirnseiten (3,4) in Verlaufsrichtung der Längsachsen (L1, L2) einen gegenseitigen Abstand im Bereich von 4 bis 10 cm aufweisen, wobei das zweite Kopfteil (2e) eine grössere Härte aufweist als das erste Kopfteil (2c).

## Beschreibung

Die Erfindung betrifft eine Massagevorrichtung.

### Stand der Technik

Die kosmetische Behandlung des Gesichts, insbesondere bei Frauen, ist eine äusserst anspruchsvolle Aufgabe. Die Haut ist relativ zart und auch verletzlich, wobei die Haut zudem, beispielsweise im Bereich des Mundes oder der Augen, auch schwieriger zugängliche Stellen aufweist, so dass eine gründliche und umfassende Behandlung der Gesichtshaut eine anspruchsvolle Aufgabe darstellt. Eine Behandlung der Gesichtshaut umfasst üblicherweise zumindest eine Reinigung sowie ein Peeling der Haut, und vorzugsweise gleichzeitig eine Massage. Danach erfolgt ein Auftragen von Kosmetika auf die Haut, wie zum Beispiel eine Gesichtscreme, Lidschatten usw. Um eine umfassende, anspruchsvolle Behandlung durchzuführen wird zur Gesichtsbehandlung oft auch eine qualifizierte Fachperson beigezogen,. Es besteht daher ein Bedarf nach Vorrichtungen, mit welchen Gesichtsbehandlungen einfach, zuverlässig und vorzugsweise auch selbstständig durchgeführt werden können.
Die Druckschrift FR2947723B1 offenbart eine Massagevorrichtung zur Durchführung einer kosmetischen Behandlung im Gesicht, und insbesondere zur kosmetischen Behandlungen der Gesichtshaut. Ebenso offenbart die Druckschrift WO2007138287A2 eine Vorrichtung zur kosmetischen Behandlung der Haut. Beide Vorrichtungen sind zur grossflächigen Behandlung der Gesichtshaut geeignet, weisen jedoch den Nachteil auf, dass feinere Gesichtsbehandlungen mit derselben Vorrichtung schwierig durchzuführen sind.

### Darstellung der Erfindung

Aufgabe der Erfindung ist es ein Massagevorrichtung auszubilden die eine vorteilhaftere Gesichtsbehandlung ermöglichen.

Diese Aufgabe wird gelöst mit einer Massagevorrichtung aufweisen die Merkmale von Anspruch 1. Die Unteransprüche 2 bis 15 betreffen weitere vorteilhafte Ausgestaltungen. Die Aufgabe wird insbesondere gelöst mit einer Massagevorrichtung umfassend ein erstes, in Richtung einer Längsachse L1 verlaufendes Kopfteil, wobei das erste Kopfteil eine Stirnseite mit einer in Umfangsrichtung im Wesentlichen gekrümmt verlaufenden Aussenkontur aufweist, wobei die Stirnseite eine in Richtung der Längsachse L1 über die Stirnseite vorstehende erste Massagestruktur aufweist, umfassend ein zweites, in Richtung einer Längsachse L2 verlaufendes Kopfteil, wobei das zweite Kopfteil eine Stirnseite mit einer in Umfangsrichtung im Wesentlichen gekrümmt verlaufenden Aussenkontur aufweist, wobei die Stirnseite eine in Richtung der Längsachse L2 über die Stirnseite vorstehende zweite Massagestruktur aufweist, sowie umfassend einen bezüglich der erste und zweiten Längsachse L1, L2 schräg verlaufenden Verbindungsabschnitt welcher das erste und das zweite Kopfteil verbindet, derart, dass die erste und zweite Längsachse L1, L2 gegenseitig im Wesentlichen parallel verlauf und einen gegenseitigen Abstand im Bereich von 1 bis 5 cm aufweisen und die beiden Stirnseiten in Verlaufsrichtung der Längsachsen L1, L2 einen gegenseitigen Abstand im Bereich von 4 bis 10 cm aufweisen, und wobei das zweite Kopfteil eine grössere Härte aufweist als das erste Kopfteil.

Die erfindungsgemässe Massagevorrichtung umfasst zwei Kopfteil mit je einer Stirnseite, wobei an den beiden Stirnseiten unterschiedliche Oberflächenstrukturen angeordnet sind, die für unterschiedliche kosmetische Behandlungen geeignet sind. In einer besonders vorteilhaften Ausgestaltung weisen die beiden Kopfteile bzw. deren Stirnseiten und Oberflächenstrukturen eine unterschiedliche Härte auf, so dass durch ein Wenden der Massagevorrichtung um 180° die erste bzw. die zweite Stirnseite zur kosmetischen Behandlung der Haut oder zur Massage der Haut zur Verfügung steht.

Die erfindungsgemässe Massagevorrichtung weist den Vorteil auf, dass sie aufgrund ihrer geometrischen Ausgestaltung sehr einfach, sicher und bequem in der Hand gehalten werden kann, derart, dass feinmotorische Bewegungen der Massagevorrichtung einfach und präzise ausgeführt werden können. Daher kann die erfindungsgemässe Massagevorrichtung problemlos auch für schwierig zugängliche Stellen, wie zum Beispiel Stellen im Bereich des Nasenflügels verwendet werden. Aufgrund der einfachen Handhabung der Massagevorrichtung können solche Stellen auch selbstständig bearbeitet werden, ohne Beizug einer Fachperson, was es zum Beispiel ermöglicht, zuhause und selbstständig eine sehr professionelle Pflege und Massage der Haut, insbesondere der Gesichtshaut durchzuführen.

Die erfindungsgemässe Massagevorrichtung ist vorzugsweise aus Silikon hergestellt, was den Vorteil ergibt, dass diese problemlos reinigbar ist, auch mit höheren Temperaturen und falls erforderlich aggressiveren Reinigungsmitteln. Die erfindungsgemässe Massagebürste lässt sich insbesondere auch besonders vorteilhaft in einem hygienisch anspruchsvollen Umfeld wie in einem Spital oder in einem Operationssaal anwenden, da die erfindungsgemässe Massagevorrichtung zum Beispiel über eine Dampfsterilisation oder eine Heissluftsterilisation problemlos sterilisiert werden kann, und als gereinigte, sterilisierte Massagevorrichtung wieder verwendet werden kann.

### Kurze Beschreibung der Zeichnungen

Die zur Erläuterung der Ausführungsbeispiele verwendeten Zeichnungen zeigen:
- Fig. 1: eine Seitenansicht eines ersten Ausführungsbeispiels einer Massagevorrichtung;
- Fig. 2, 3: zwei weitere Seitenansichten der Massagevorrichtung;
- Fig. 4: eine Ansicht der ersten Stirnseite;
- Fig. 5: eine Ansicht der zweiten Stirnseite;
- Fig. 6: eine Seitenansicht eines zweiten Ausführungsbeispiels einer Massagevorrichtung;
- Fig. 7: eine Seitenansicht einer Ringhalterung;
- Fig. 8: eine Draufsicht auf die Ringhalterung;
- Fig. 9: eine perspektivische Ansicht der Ringhalterung;
- Fig. 10: eine Seitenansicht eines Teilkörpers;
- Fig. 11: ein Beispiel einer in einer Hand gehaltenen Massagevorrichtung.

Grundsätzlich sind in den Zeichnungen gleiche Teile mit gleichen Bezugszeichen versehen.

### Wege zur Ausführung der Erfindung

Fig. 1 zeigt eine Massagevorrichtung 1 umfassend ein erstes, in Richtung einer Längsachse L1 verlaufendes Kopfteil 2c, wobei das erste Kopfteil 2c eine Stirnseite 3 mit einer in Umfangsrichtung gekrümmt verlaufenden Aussenkontur 3f aufweist, wobei die Stirnseite 3 eine in Richtung der Längsachse L1 über die Stirnseite 3 vorstehende erste Massagestruktur 3a aufweist. Die Massagevorrichtung 1 umfasst zudem ein zweites, in Richtung einer Längsachse L2 verlaufendes Kopfteil 2e, wobei das zweite Kopfteil 2e eine Stirnseite 4 mit einer in Umfangsrichtung gekrümmt verlaufenden Aussenkontur 4f aufweist, wobei die Stirnseite 4 eine in Richtung der Längsachse L2 über die Stirnseite 4 vorstehende zweite Massagestruktur 4a aufweist. Die Massagevorrichtung 1 umfasst zudem einen bezüglich der erste und zweiten Längsachse L1, L2 schräg verlaufenden Verbindungsabschnitt 2d, welcher das erste und das zweite Kopfteil 2c, 2e verbindet, derart, dass die erste und zweite Längsachse L1, L2 gegenseitig im Wesentlichen parallel verlauf und einen gegenseitigen Abstand im Bereich von 1 bis 5 cm aufweisen, vorzugsweise im Bereich von 1,5 cm bis 2,5 cm, und die beiden Stirnseiten 3,4 in Verlaufsrichtung der Längsachsen L1, L2 einen gegenseitigen Abstand im Bereich von 4 bis 10 cm aufweisen, vorzugsweise im Bereich von 5 cm bis 7 cm aufweisen. Idealerweise sind die vorstehend genannten Abstände derart gewählt, dass die Massagevorrichtung optimal von einer Hand gehaltenen und geführt werden kann. Abhängig von der Anatomie der Hand, beispielsweise der Fingerlänge, ist der Abstand entsprechend grösser bzw. kleiner zu wählen, damit die Massagevorrichtung optimal gehalten und geführt werden kann.

Vorteilhafterweise weist das zweite Kopfteil 2e eine grössere Härte auf als das erste Kopfteil 2c. Das erste Kopfteil 2c kann beispielsweise eine Shore-Härte im Bereich von 15 bis 30 aufweisen, wogegen das zweite Kopfteil 2e eine Shore-Härte im Bereich von 31 bis 70 aufweisen kann. Dadurch ist sichergestellt, dass die beiden Kopfteile 2c, 2e eine unterschiedliche Massagewirkung aufweisen. Vorteilhafterweise weisen die beiden Kopfzeile 2c, 2e an deren Stirnseite 3,4 auch eine unterschiedliche Oberflächenstrukturen auf. In dem in Figur 1 dargestellten Ausführungsbeispiel weist die Stirnseite 3 eine Vielzahl von Borsten 3a auf, die in Verlaufsrichtung der Längsachse L1 verlaufen. Die Stirnseite 4 weist dagegen eine Mehrzahl von noppenförmig vorstehenden Massageteilen 4a auf.
Wie in Figur 1 dargestellt ist der schräg verlaufende Verbindungsabschnitt 2d in einer bevorzugten Ausführungsform gekrümmt verlaufend ausgestaltet, so dass sich in Verlaufsrichtung der Massagevorrichtung 1 keine Ecken und Kanten ergeben. Es wäre jedoch auch möglich den schräg verlaufenden Verbindungsabschnitt 2d eckig bzw. kantig auszugestalten.

Die Figuren 2 bis 5 zeigen weitere Ansichten der in Figur 1 dargestellten Massagevorrichtung 1. In einer vorteilhaften Ausgestaltung weist die Massagevorrichtung 1, wie in Figur 2 dargestellt, im Verbindungsabschnitt 2d einen Mittenabschnitt 2f mit einem Durchmesser D2 auf, der kleiner ist als der Durchmesser D1, D3 des ersten Kopfteils 2c oder des zweiten Kopfteils 2e. Diese Verjüngung des Durchmessers im Mittenabschnitt 2f ermöglicht es die Massagevorrichtung 1 besonders angenehm, verrutsch fest und sicher zu halten. Die Massagevorrichtung weist den Vorteil auf, dass sie sowohl mit der rechten als auch mit der linken Hand gehalten werden kann. In einer vorteilhaften Ausgestaltung weist die Massagevorrichtung 1 eine Ebene S auf, bezüglich welcher die Massagevorrichtung 1 spiegelsymmetrisch ausgestaltet ist. Vorzugsweise verlaufen die Längsachse L1 und L2 in dieser Spiegelsymmetrieebene S. Diese Ausführungsform weist den Vorteil auf, dass die Massagevorrichtung 1 bezüglich einer Drehung um 180° identisch ausgestaltet ist, was den Vorteil ergibt, dass die Massagevorrichtung 1 auf identische Weise in der linken wie auch in der rechten Hand gehalten werden kann. Dies ergibt den Vorteil, dass die Massagevorrichtung 1 für Rechtshänder wie auch für Linkshänder gleich gut geeignet ist, beziehungsweise, dass die Massagevorrichtung 1 von derselben Person mit demselben Haltegefühl sowohl in der linken als auch in der rechten Hand gehalten werden kann. Dies ist insbesondere wichtig, weil mit der Massagevorrichtungen feinmotorische Bewegungen ausgeführt werden, welche besser und genauer reproduzierbar sind, wenn sich das Haltegefühl beziehungsweise die Art wie die Massagevorrichtung gehalten wird konstant bleibt.

Die Figuren 4 und 5 zeigen insbesondere eine Draufsicht auf die erste Stirnseite 3 mit erster Massagestruktur 3a und auf die zweite Stirnseite 4 mit zweiter Massagestruktur 4a. Die Massestrukturen 3a, 4a können auf unterschiedlichste Weise ausgestaltet sein. Im dargestellten Ausführungsbeispiel gemäss Figur 5 weist die Massagestruktur 4a ringförmig verlaufend angeordnete Noppen 4b, 4c auf und in der Mitte 4 miteinander verbundene Noppen 4d. Die Noppenreihe 4b sind bezüglich Anordnung und Grösse insbesondere für eine Reinigung der Nasenflügel geeignet.

In einer vorteilhaften Ausgestaltung weist die Massagevorrichtung 1 wie in den Figuren 2 und 3 dargestellt eine Fingermulde 7a, 7b auf. Wie dargestellt weist das erste Kopfteil 2c auf der Seite zur Längsachse L2 des zweiten Kopfteils 2e hin eine Fingermulde 7a aufweist und/oder weist das zweite Kopfteil 2e auf der Seite zur Längsachse L1 des ersten Kopfteils 2c hin eine Fingermulde 7b auf.

Wie in Figur 1 dargestellt weist der Verbindungsabschnitt 2d in einer vorteilhaften Ausgestaltung zum ersten Kopfteil 2c hin einen Vorsprung 6 auf, wobei der Vorsprung 6 auf der bezüglich der Längsachse L2 des zweiten Kopfteils 2e abgewandten Seite am Verbindungsabschnitt 2d angeordnet ist. Der Vorsprung 6 ist in Verlaufsrichtung der Längsachse L1 des ersten Kopfteils 2c vorteilhafterweise in einem Bereich von 1 bis 2 cm von der Stirnseite 3 beabstandet. Der Verbindungsabschnitt 2d kann auch zum zweiten Kopfteil 2e hin einen Vorsprung 6 aufweisen, wobei der Vorsprung 6 auf der bezüglich der Längsachse L1 des ersten Kopfteils 2c abgewandten Seite am Verbindungsabschnitt 2d angeordnet ist. Der Vorsprung 6 ist in Verlaufsrichtung der Längsachse L2 des zweiten Kopfteils 2e vorzugsweise in einem Bereich von 1 bis 2 cm von der Stirnseite 4 beabstandet angeordnet. In einer weiteren, vorteilhaften Ausgestaltung weist die Oberfläche unmittelbar nach dem Vorsprung 6, wie in Figur 1 dargestellt, eine Oberflächenstruktur 5 auf. weist Figur 11 zeigt die in Figur 2 dargestellte Massagevorrichtung 1, wie diese beispielsweise in einer Hand gehalten wird. Der Daumen 10a liegt auf der einen Seite der Massagevorrichtung 1 derart an, dass die Fingerkuppe in der Fingermulde 7a liegt. Der Zeigefinger 10b umschliesst das erste Kopfteil2c teilweise und ist unmittelbar über dem Vorsprung 6 angeordnet, so dass der Zeigefinger 10b den Vorsprung 6 spürt, was eine sicheres und zuverlässiges Halten ermöglicht. Zudem kann der Zeigefinger 10b leicht an der Oberflächenstruktur 5 anliegen, was ein Verrutschen des Zeigefingers 10b bezüglich dem Grundkörper 2 erschwert oder verhindert. Zusätzlich kann es sich als vorteilhaft erweisen, wenn ein oder zwei weitere Finger, im dargestellten Ausführungsbeispiel der Mittelfinger10c und der Ringfinger10d, im Bereich der Engstelle 2f an der Massagevorrichtung 1 anliegen. Dies ermöglicht ein besonders sicheres Halten der Massagevorrichtung 1, beispielsweise auch wenn mit der Massagevorrichtung 1 klopfende Bewegungen ausgeführt werden.

Bei allen dargestellten Massagevorrichtungen 1 ist die gekrümmt verlaufende Aussenkontur 3f, 4f kreisförmig ausgestaltet ist. Die gekrümmt verlaufende Aussenkontur 3f, 4f könnte jedoch auch einen anderen Krümmungsverlauf aufweisen, und beispielsweise elliptisch oder oval ausgestaltet sein, wobei die gesamte Aussenkontur 3a, 4f auch einen asymmetrischen Verlauf aufweisen könnte.

Das erste Kopfteil 2c und das zwei Kopfteil 2e sind vorteilhafterweise zylinderförmig oder im Wesentlichen zylinderförmig ausgestaltet. Das erste Kopfteil 2c und das zweite Kopfteil 2e weisen vorzugsweise denselben Durchmesser D1, D3 auf. Bevorzugt weisen die erste und die zweite Massagestruktur 3a, 4a eine unterschiedliche Struktur aufweisen. In einer möglichen Ausgestaltung könnten sie jedoch auch dieselbe Massagestruktur 3a, 4a aufweisen.

In einer weiteren vorteilhaften Ausgestaltung kann der Verbindungsabschnitt 2d aus zwei Teilkörpern besteht, einem ersten Teilkörper 2a und einem zweiten Teilkörper 2b, wobei der erste Teilkörper 2a und das erste Kopfteil 2c gemeinsam und einstückig ausgebildet sind, und wobei der zweite Teilkörper 2b und das zweite Kopfteil 2e gemeinsam und einstückig ausgebildet sind. Die Figuren 1 bis 5 zeigen einen Grundkörper 2, der aus zwei Teilkörpern 2a, 2b besteht, wobei die beiden Teilkörper 2a, 2b über eine Verbindungsstelle 2g miteinander verbunden sind. Der gesamte Grundkörper 2 könnte jedoch beispielsweise auch einstückig ausgestaltet sein, wobei auch ein solcher Grundkörper 2 derart ausgestaltet sein könnte, dass das erste und das zweite Kopfteil 2c,2e eine unterschiedliche Härte aufweisen.

Die Figuren 6 und 10 zeigen in einer Seitenansicht ein weiteres Ausführungsbeispiel einer Massagevorrichtung 1, welche im Unterschied zu der in Figur 1 dargestellten Massagevorrichtung beim ersten und/oder beim zweiten Kopfteil 2c,2e im Bereich der Aussenkontur 3f, 4f der Stirnseite 3, 4 eine vorzugsweise über 360° verlaufende Ausnehmung 2h aufweist, wobei in dieser Ausnehmung 2h ein Ringhalter 8 angeordnet ist. Die Figuren 7, 8 und 9 zeigen einen solchen Ringhalter 8 in verschiedenen Ansichten. In diesem Ringhalter ist, wie in Figur 7 dargestellt, vorzugsweise ein Ring 9 angeordnet. Der Ring 9 dient vorzugsweise zu Dekorationszwecken. So könnte der Ring 9 an dessen Aussenfläche beispielsweise mit einem glänzenden Material bedeckt sein, oder der Ring 9 können an dessen Aussenfläche beispielsweise in Umfangsrichtung beabstandet angeordnete Steine bestehend zum Beispiel aus Kristallglas aufweisen. In einer vorteilhaften Ausgestaltung ist der Ringhalter 8 austauschbar am ersten Kopfteil 2c oder am zweiten Kopfteil 2e befestigt, sodass je nach ästhetischem Geschmack ein entsprechend gestalteter Ring 9 ausgewählt werden kann, und an der Massagevorrichtung 1 angeordnet werden kann. Figur 10 zeigt in einer Seitenansicht nur den zweiten Teilkörper 2b eines Grundkörpers 2. Der zweite Teilkörper 2b weist eine Verbindungsstelle 2g auf. Der erste, nicht dargestellte Teilkörper 2a weist eine zu Verbindungsstelle 2g gegengleich ausgestaltete Verbindungsstelle 2g auf, so dass die beiden Teilkörper 2a, 2b über die Verbindungsstellen fest miteinander verbindbar sind. In einer möglichen Ausgestaltung umfasst die Massagevorrichtung 1 wie in Figur 10 dargestellt eine Mehrzahl von einzelnen Teilkörpern 2a, 2b, welche über die Verbindungsstelle 2g miteinander verbunden werden können. Die einzelnen Teilkörper 2a, 2b können beispielsweise unterschiedliche Härten, unterschiedliche Farben und/oder unterschiedlich strukturierte Stirnseiten 3, 4 aufweisen. Ein Set solcher Teilkörper 2a, 2b kann nun je nach belieben zu einem Grundkörper 2 beziehungsweise zu einer Massagevorrichtung 1 zusammengebaut werden, sodass eine Massagevorrichtung 1 entsteht, wie diese in den Figuren 1 bis 5 dargestellt ist. Dies ermöglicht es eine Massagevorrichtung 1 nach individuellen Bedürfnissen oder nach individuellen Geschmack zusammenzustellen, oder falls erforderlich zu verändern. Die erfindungsgemässe Massagevorrichtung 1 kann daher in einer vorteilhaften Ausgestaltung in einer Vielzahl von Ausführungsformen zusammengestellt werden.

In einer vorteilhaften Ausgestaltung weist das erste Kopfteil 2c eine Shore-Härte im Bereich von 15 bis 30 aufweist, und weist das zweite Kopfteil 2e eine Shore-Härte im Bereich von 31 bis 70 aufweist.

Vorteilhafterweise besteht die Massagevorrichtung 1 aus Silikon, beziehungsweise aus Polysiloxan.

In einer vorteilhaften Ausgestaltung ist die Massagevorrichtung 1 aus einem Duftsilikon hergestellt, das heisst ein Silikon enthaltend Duftstoffe. Dadurch ist gewährleistet, dass die Massagevorrichtung 1 einen angenehmen Duft verströmt.

In den dargestellten Ausführungsbeispielen ist die Aussenkontur 4f gekrümmt verlaufend, insbesondere kreisförmig verlaufend dargestellt. Die Aussenkontur 4f könne jedoch auch als ein Vieleck ausgestaltet sein, und eine Eckenzahl von beispielweise im Bereich von 6 bis 36 aufweisen, wobei die Ecken in Umfangsrichtung vorzugsweise gegenseitig regelmässig beabstandet sind. Dies würde ebenfalls eine im Wesentlichen gekrümmt verlaufende Aussenkontur ergeben. Aus der Grundkörper 2 könnte als ein Vieleck ausgestaltet sein, und eine Eckenzahl von beispielweise im Bereich von 6 bis 36 aufweisen, wobei die Ecken in Umfangsrichtung vorzugsweise gegenseitig regelmässig beabstandet sind.

## Patentansprüche

1. Massagevorrichtung (1) umfassend ein erstes, in Richtung einer Längsachse (L1) verlaufendes Kopfteil (2c), wobei das erste Kopfteil (2c) eine Stirnseite (3) mit einer in Umfangsrichtung im Wesentlichen gekrümmt verlaufenden Aussenkontur (3f) aufweist, wobei die Stirnseite (3) eine in Richtung der Längsachse (L1) über die Stirnseite (3) vorstehende erste Massagestruktur (3a) aufweist, umfassend ein zweites, in Richtung einer Längsachse (L2) verlaufendes Kopfteil (2e), wobei das zweite Kopfteil (2e) eine Stirnseite (4) mit einer in Umfangsrichtung im Wesentlichen gekrümmt verlaufenden Aussenkontur (4f) aufweist, wobei die Stirnseite (4) eine in Richtung der Längsachse (L2) über die Stirnseite (4) vorstehende zweite Massagestruktur (4a) aufweist, sowie umfassend einen bezüglich der erste und zweiten Längsachse (L1, L2) schräg verlaufenden Verbindungsabschnitt (2d), welcher das erste und das zweite Kopfteil (2c, 2e) verbindet, derart, dass die erste und zweite Längsachse (L1, L2) gegenseitig im Wesentlichen parallel verlauf und einen gegenseitigen Abstand im Bereich von 1 bis 5 cm aufweisen und die beiden Stirnseiten (3,4) in Verlaufsrichtung der Längsachsen (L1, L2) einen gegenseitigen Abstand im Bereich von 4 bis 10 cm aufweisen, und dass das zweite Kopfteil (2e) eine grössere Härte aufweist als das erste Kopfteil (2c).

2. Massagevorrichtung nach Anspruch 1, **dadurch gekennzeichnet, dass** der schräg verlaufende Verbindungsabschnitt (2d) gekrümmt verläuft.

3. Massagevorrichtung nach Anspruch 2, **dadurch gekennzeichnet, dass** der Verbindungsabschnitt (2d) zumindest in einem Mittenabschnitt (2f) einen kleineren Durchmesser (D) aufweist als das erste Kopfteil (2c) und das zweite Kopfteil (2e).

4. Massagevorrichtung nach Anspruch 3, **dadurch gekennzeichnet, dass** das erste Kopfteil (2c) auf der Seite zur Längsachse (L2) des zweiten Kopfteils (2e) hin eine Fingermulde (7a) aufweist und/oder dass das zweite Kopfteil (2e) auf der Seite zur Längsachse (L1) des ersten Kopfteils (2c) hin eine Fingermulde (7b) aufweist.

5. Massagevorrichtung nach Anspruch 4, **dadurch gekennzeichnet, dass** der Verbindungsabschnitt (2d) zum ersten Kopfteil (2c) hin einen Vorsprung (6) aufweist, wobei der Vorsprung (6) auf der bezüglich der Längsachse (L2) des zweiten Kopfteils (2e) abgewandten Seite am Verbindungsabschnitt (2d) angeordnet ist, und wobei der Vorsprung (6) in Verlaufsrichtung der Längsachse (L1) des ersten Kopfteils (2c) in einem Bereich von 1 bis 2 cm von der Stirnseite (3) beabstandet ist und/oder wobei der Verbindungsabschnitt (2d) zum zweiten Kopfteil (2e) hin einen Vorsprung (6) aufweist, wobei der Vorsprung (6) auf der bezüglich der Längsachse (L1) des ersten Kopfteils (2c) abgewandten Seite am Verbindungsabschnitt (2d) angeordnet ist, und wobei der Vorsprung (6) in Verlaufsrichtung der Längsachse (L2) des zweiten Kopfteils (2e) in einem Bereich von 1 bis 2 cm von der Stirnseite (4) beabstandet ist.

6. Massagevorrichtung nach einem der Ansprüche 3 bis 5, **dadurch gekennzeichnet, dass** die gekrümmt verlaufende Aussenkontur (3f,4f) kreisförmig ausgestaltet ist.

7. Massagevorrichtung nach Anspruch 6, **dadurch gekennzeichnet, dass** das erste Kopfteil (2c) und das zwei Kopfteil (2e) im Wesentlichen zylinderförmig ausgestaltet sind, und dass das erste Kopfteil (2c) und das zweite Kopfteil (2e) insbesondere denselben Durchmesser aufweisen.

8. Massagevorrichtung nach einem der vorhergehenden Ansprüche, **dadurch gekennzeichnet, dass** diese eine in Richtung der Längsachsen (L1, L2) verlaufende Symmetrieebene (S) aufweist, bezüglich welcher die Massagevorrichtung spiegelsymmetrisch ausgestaltet ist.

9. Massagevorrichtung nach einem der vorhergehenden Ansprüche, **dadurch gekennzeichnet, dass** die erste und die zweite Massagestruktur (3a,4a) eine unterschiedliche Struktur aufweisen.

10. Massagevorrichtung nach einem der vorhergehenden Ansprüche, **dadurch gekennzeichnet, dass** der Verbindungsabschnitt (2d) aus zwei Teilkörpern besteht, einem ersten Teilkörper (2a) und einem zweiten Teilkörper (2b), wobei der erste Teilkörper (2a) und das erste Kopfteil (2c) gemeinsam und einstückig ausgebildet sind, und wobei der zweite Teilkörper (2b) und das zweite Kopfteil (2e) gemeinsam und einstückig ausgebildet sind.

11. Massagevorrichtung nach einem der vorhergehenden Ansprüche, **dadurch gekennzeichnet, dass** das erste und/oder das zweite Kopfteil (2c,2e) im Bereich der Aussenkontur (3f, 4f) der Stirnseite (3, 4) eine über 360° verlaufende Ausnehmung (2h) aufweist, und dass ein Ring (8) in dieser Ausnehmung (2h) angeordnet ist.

12. Massagevorrichtung nach Anspruch 11, **dadurch gekennzeichnet, dass** der Ring (8) austauschbar am ersten Kopfteil (2c) oder am zweiten Kopfteil (2e) befestigt ist.

13. Massagevorrichtung nach einem der vorhergehenden Ansprüche, **dadurch gekennzeichnet, dass** das erste Kopfteil (2c) eine Shore-Härte im Bereich von 15 bis 30 aufweist, und dass das zweite Kopfteil (2e) eine Shore-Härte im Bereich von 31 bis 70 aufweist.

14. Massagevorrichtung nach einem der vorhergehenden Ansprüche, **dadurch gekennzeichnet, dass** diese aus Silikon, beziehungsweise aus Polysiloxan gefertigt ist.

15. Massagevorrichtung nach Anspruch 14, **dadurch gekennzeichnet, dass** im Silikon zudem Duftstoffe aufweist, welche im Silikon eingelagert sind.
